# EUROPÄISCHE PATENTSCHRIFT

(11) **EP 0 499 911 B1**
(45) Veröffentlichungstag und Bekanntmachung des Hinweises auf die Patenterteilung: **21.06.1995**
(21) Anmeldenummer: 92102122.6
(22) Anmeldetag: 08.02.1992
(51) Int. Cl.: F23H 17/00

(54) **Spanneinrichtung und Spannverfahren für Verbrennungsroste**
Clamping device and method for combustion grates
Dispositif et procédé de serrage pour grilles de combustion

(30) Priorität: 18.02.1991 DE 4105331
(43) Veröffentlichungstag der Anmeldung: 26.08.1992
(73) Patentinhaber: NOELL Abfall- und Energietechnik GmbH, D-41464 Neuss (DE)
(72) Erfinder: Krieger, Friedrich, W-8700 Würzburg (DE)
(74) Vertreter: Köckeritz, Günter

(56) Entgegenhaltungen:
- EP-A- 0 165 432
- BE-A- 371 535
- CH-A- 585 372
- DE-A- 2 652 475
- DE-A- 3 813 441
- FR-A- 1 532 280

## Beschreibung

Die Erfindung betrifft ein Rost für Verbrennungsöfen von Müllverbrennungsanlagen.

In Müllverbrennungsanlagen werden unterschiedliche Verbrennungsroste eingesetzt. Bei größeren Anlagen werden dabei häufig gespannte oder gepreßte Roste eingesetzt.
Bei nichtgespannten oder nichtgepreßten Rosten werden üblicherweise Roststäbe verwendet, welche seitlich ein Dehnungsspiel haben (DE-A-26 52 475). Dieses Dehnungsspiel ist über die gesamte Rostbreite in der Regel ungleichmäßig verteilt. An den Seiten zu den Feuerraumwänden besteht meist ein weiterer Luftspalt als Dehnungsspiel. Bei diesen bekannten Rosten führt der Luftspalt zwischen den Roststäben zu unkontrollierter Zufuhr von Unterluft zum Verbrennungsgut.
Es ist daher bereits versucht worden, die nebeneinander liegende Roststäbe durch Einzelverbindungen zu einer spaltfreien Verbrennungsrostoberfläche zu koppeln (DE-A-38 13 441). Dies führt jedoch dazu, daß die Roststäbe Spannungen - je nach Brennguttemperatur und Roststabtemperatur - aufnehmen müssen, die größer sind, als die Verbindungselemente aufnehmen können und daher Brüche und Verwerfungen der Roststäbe zwangsläufig auftreten.

Neben dem Problem unkontrollierter Verbrennungsluftzufuhr oder nichtsteuerbarem Druck der Ofenatmosphäre beobachtet man häufig einen Durchfall des Verbrennungsgutes durch die Spalte, was zu einem entsprechenden Ascheanfall unter dem Rost führt und die unter dem Rost liegenden Bauteile erhöhten Temperaturen ausgesetzt sind.

Ein besonderes Problem bilden die bei niedriger Temperatur schmelzenden Buntmetallabfälle, die durch derartige Spalten zwischen den Roststäben fließen oder z. B. auch Stahlschrott, der sich zwischen den Roststäben festklemmt und so die Beweglichkeit der Roststäbe einengt.

Es sind daher schon Vorschubroste für Müllverbrennungsöfen mit quer zum Rost verlaufenden Reihen von in Vorschubrichtung des Rostes bewegbaren Rostblöcken bekannt geworden (CH-C-585372). Bei diesem Rost ist jede Blockquerreihe mit einer an einem der beiden äußersten Roststäben dieser Querreihe angreifenden und deren Roststäbe lückenlos federnd aneinander drückenden Spannvorrichtung vorgesehen worden. Diese Feder-Konstruktion ist wegen der hohen Zahl zu bewegender Teile im groben Betrieb des Ofens bei hohen Temperaturen störanfällig, bauaufwendig und nicht kontrollierbar.

In BE-A-371 535 ist ein Rost für Verbrennungsöfen mit angeordneten Reihen von seitlich gespannten Roststäben beschrieben, bei dem seitlich des Verbrennungsofens außerhalb eines Feuerungsraumes hydraulische Spanneinrichtungen für die Roststäbe angeordnet sind. Diese Roststäbe sind jedoch nicht dachziegelartig angeordnet und nicht reihenweise von einem Roststabträger geführt.
Ein derartiger Rost wird in EP-A-0 165 432 beschrieben, wobei Tellerfedern angeordnet sind und je Roststabreihe ein Zuganker vorgesehen ist, der alle Roststäbe gemeinsam federnd verbindet. Ein Problem bilden dabei die Tellerfedern, auf die sehr hohe Druckkräfte wirken. Weiterhin müssen die Tellerfedern auch über einen großen Temperaturbereich und durch Wärmeausdehnung der Roststäbe und des Zugankers variablem Druckbereich möglichst gleiche Federkräfte aufbringen. Dies ist nicht gewährleistet. Die Federn bzw. beweglichen Gesträngeteile sind dem hohen Feuerraumtemperaturen und den zwangsläufig anfallenden Brenngutresten ausgesetzt. Die Spannung ist nur änderbar bei erkaltetem Rost; gleiches gilt für ihre Kontrolle und Reparatur.

Von daher liegt der Erfindung das Problem zugrunde, die Roststäbe jeder Roststabreihe möglichst kontrolliert zu spannen und diese Spannung je nach Ofenbetriebsweise derart anzupassen, daß zwischen den einzelnen Roststäben keine Spalte entstehen und keine gegendruckkräfte in die Ofenwand abgeleitet werden.

Das Problem wird durch den ersten Patentanspruch gelöst. Die Unteransprüche beschreiben vorteilhafte Weiterbildungen der Erfindung.

Erfindungsgemäß ist für einen derartigen Rost für Verbrennungsöfen, von Müllverbrennungsanlagen mit dachziegelartig angeordneten Reihen von seitlich verspannten Roststäben, die reihenweise von einem Roststabträger geführt werden, insbesondere abwechselnd hintereinander liegender bewegbarer und feststehender Roststabträger vorgesehen, daß seitlich des Verbrennungsofens, außerhalb des Feuerungsraumes liegende, hydraulische Spanneinrichtungen für die Roststäbe angeordnet sind und daß für zwei oder mehrere hintereinander liegende, feststehende Roststabträger mit verbundene gemeinsame Gegendruckplatten für die Aufnahme der Reaktionskräfte vorgesehen sind, die auch die auf die bewegbaren Roststabträger wirkenden Spannkräfte aufnehmen.
Dadurch bleiben die auftretenden Reaktionskräfte innerhalb des Rostsystemes gebunden und belasten nicht die Ofenwand. Jede hydraulische Spanneinrichtung für jeden Roststabträger soll einzeln oder gemeinsam für mehrere bewegliche oder feststehende Roststabträger steuerbar sein. Weiterhin können je zwei benachbarte feststehende Roststabträger über eine verbindende Druckplatte von der hydraulischen Spanneinrichtung beaufschlagt werden. Die Preßkräfte sind durch eine Meßeinrichtung feststellbar, wobei im einfachsten Falle die Meßeinrichtung den Preßweg anzeigt.

Die Spanneinrichtungen für die Pressung der Roststäbe jeder Roststabreihe können auch zyklisch beaufschlagt und wieder entlastet werden. Feststehende Roststabreihen können auch einem dauernden Spanndruck ausgesetzt werden. Die beweglichen Roststäbe werden vorzugsweise während einer Stillstandsphase aneinander gepreßt.

Mit einer hydraulischen Spannvorrichtung kann feinfühlig die Pressung zwischen der Roststäbe eingestellt werden und so ein Luftschlitz, sowohl bei kaltem als auch bei warmen Feuerungsrost, zwischen den Roststäben vermieden werden. Der Luftaustritt erfolgt dann nur an den dafür vorgesehenen Luftschlitzen in den Roststäben. Ein besonderer Vorteil ist, daß für jede Roststabreihe, als für jeden Roststabträger, eine separate Preßkraft eingestellt werden kann, die durch Ventile und Druckspeicher-Einrichtungen konstant gehalten wird.
Eine hydraulische Spanneinrichtung ist prädestiniert für das Aufbringen hoher Kräfte. Daraus folgt, daß auch sehr breite Öfen mit einer Vielzahl von Roststäben an jeder Roststabreihe mit höheren Drücken beaufschlagt werden können, als dies durch mechanische Mittel möglich wäre.

Die durch die Temperaturdehnung oder sonstige Ereignisse mögliche Rostseitenveränderung, d. h. die Änderung der Gesamtbreite aller auf einem Roststabträger angeordneten Roststäbe kann jederzeit beobachtet werden durch z. B. eine Wegmeßeinrichtung, die als Meßstift mit Skala an einer Seite des Roststabträgers angeordnet ist und durch die Ofenwand ragt. So kann festgestellt werden, ob wider Erwarten beispielsweise geschmolzenes Buntmetall oder Stahlstücke zwischen die Roststäbe geraten sind und dadurch Luftschlitze entstehen, was zwangsläufig zu einer Veränderung der Gesamtbreite des Rostes führt, die an dem Meßstift ablesbar ist.

Einen besonderen Vorteil bietet die erfindungsgemäße Möglichkeit, während des Rosthubes die Preßkraft zwischen den beweglichen Roststäben zu verringern und so zwischen Gleitstücken an beiden Ofenseiten einen unnötigen Verschleiß zu verhindern. Außerdem ist durch diese, auch zyklisch einstellbare, Variation des Preßdruckes die Möglichkeit gegeben, zufällig zwischen die Roststäbe geratene Fremdkörper wie Asche oder Stahlstücke durch abwechselndes Pressen und Entspannen der Roststäbe aus diesen Spalten zu entfernen. Ein derartiges Problem kann immer dann entstehen, wenn nach längerer Ofenreise die Roststaboberflächen oder Teile der Seitenflächen bereits geschädigt sind.

Um für einige Ofentypen die Zahl der hydraulischen Einzel-Spanneinrichtungen zu minimieren, kann unter Anwendung des Erfindungsgedankens, das Spannsystem wahlweise anders gestaltet sein.
Es können von jeder Ofenseite her beispielsweise je eine feststehende und eine bewegliche Roststabreihe von einem Fluidzylinder beaufschlagt sein oder es kann ein Hydraulikzylinder von einer Ofenseite her mit Hilfe eines zur gegenüberliegenden Ofenseite führenden Gestänges zwei benachbarte Roststabreihen beaufschlagen. Dabei wird jeweils eine Ofenseite als Festseite ausgebildet.

Bei Feuerungsrosten, die mittig geteilt sind, kann in Ausnahmefällen auch das hydraulische Spannen nur von einer Ofenseite her geschehen, sofern die Rostbreite nicht zu groß ist. Dabei wird die mittlere Rostseite als Festseite und die äußere Rostseite als Losseite ausgebildet.

Anhand von Ausführungsbeispielen soll die Erfindung näher erläutert werden. Es zeigen
- Fig. 1: mehrere auf einen Verbrennungsrost wirkende hydraulische Spanneinrichtungen im Teilschnitt,
- Fig. 2: einen Schnitt C-C gemäß Fig. 1 durch eine feststehende und eine bewegliche Roststabreihe,
- Fig. 3-5: mehrere unterschiedliche Spanneinrichtungen.

Figur 1 zeigt einen Feuerungsraum 21, in dessen Ofenwand 20 Hydraulikzylinder 1, 2 eingelassen sind, die von nicht dargestellten Hydrauliksteuerungen und Hydraulikantrieben beaufschlagt werden. Im Feuerungsraum 21 liegen bewegliche Roststabreihen 7 und feststehende Roststabreihen 6 auf jeder Reihe zugeordneten Roststabträgern 17 (Fig. 2). Das Verbrennungsrost ist als Vorschubrost ausgebildet, d. h. bei jedem Hub wird die bewegliche Roststabreihe 7, die dachziegelartig über der festen Roststabreihe 6 liegt, über die feste Roststabreihe 6 geschoben. In der Darstellung gemäß Figur 1 wird das Brenngut nach oben geschoben. Die Hydraulikzylinder 1, 2 beaufschlagen Stößel 3, 4, die in Führungsrohren 9 angeordnet sind. Je vier nebeneinander liegende Führungsrohre 9 stützen sich in einem gemeinsamen Roststabträgerschild 10 ab. Dieses Schild nimmt die Gegenkräfte der vier Zylinder auf, die an den Spitzen der Stößel 3, 4 auf die Roststabreihen 6, 7 wirken. Die festen Roststabreihen 6 werden über gemeinsame Rostseitenplatten 5 durch die Stößel 3 beaufschlagt mit einem variabel einstellbaren Druck. Durch die stoßweise Anordnung der Rostseitenplatten 5 unter jedem Stößel 3 an jeder festen Roststabreihe 6 können sich benachbarte Roststabreihen 6 bei gleich großem Druck relativ zueinander ausdehnen. Die Stößel 4 der Hydraulikzylinder 2 durchstoßen die Rostseitenplatte 5 und drücken über Gleitstücke 8 auf die beweglichen Roststabreihen 7. Der Druck der Zylinder 2 ist ebenfalls variabel einstellbar. Zwischen den Gleitstücken 8 und den beweglichen Roststabreihen 7 herrscht bei jedem Hub der beweglichen Roststabreihen 7 druckabhängige Gleitreibung.

Durch dieses System ist es auch möglich, daß sich jede der festen Roststabreihen 6 und jede der beweglichen Roststabreihen 7 je nach Temperatur bei gleichbleibendem Preßdruck unterschiedlich ausdehnen und zusammenziehen können.

Figur 2 zeigt gemäß Schnitt C-C in Figur 1 die beiden äußeren Losseiten eines Ofenrostes. Die nicht dargestellte Festseite jeder Roststabreihe 6, 7 befindet sich in Ofenmitte.
Zwischen den von Roststabschildern 10, 16 geführten Rostseitenplatten 5 sind die bewegliche Roststabreihe 7, hier auf Roststabträger 17, und die ortsfeste Roststabreihe 6 gespannt. Die Spanneinrichtung 2, die über den Stößel 4 und das Gleitstück 8 auf die bewegliche Roststabreihe 7 wirkt, ist so in der Ofenwand 20 befestigt, daß die Bedienungsseite und die hydraulische Steuerung sowie der hydraulische Antrieb außerhalb des Feuerungsraumes 21 und der Ofenwand 20 sitzen. Im Gleitstück 8 endet ein Meßstift 18, der sowohl das Roststabträgerschild 10 als auch die Rostseitenplatte 5 und die Ofenwand 20 durchgreift. Jede Dehnung der beweglichen Roststabreihe 7 führt zu einer Änderung der Länge des Meßstiftes 18, die, an einem nicht dargestellten Maßstab, außerhalb der Ofenatmosphäre ablesbar ist. In analoger, nicht dargestellter Art und Weise sind auch bei den beweglichen Roststabreihen 6 Meßstifte angeordnet, die dort jedoch in den Rostseitenplatten 5 enden, weil die feststehenden Roststabreihen 6 keine Gleitstücke 8 aufweisen.

Figur 3 zeigt einen Feuerungsrost, bei dem jede Roststabreihe 6, 7 von Hydraulikzylindern 1, 2 beidseitig beaufschlagt wird.

Figur 4 zeigt Hydraulikzylinder 23, die mittig zwischen zwei Roststabreihen 6, 7 auf einen diese Reihen verbindendes Quergestänge 22 wirken.

Figur 5 zeigt schließlich einen Feuerungsrost bei dem ein Hydraulikzylinder 24 mittels Druckbalken 25, Quergestänge 26 und Längsgestänge 27 von einer Ofenseite her beidseitig auf zwei benachbarte bewegliche und feststehende Roststabreihen 6, 7 wirkt.

## Patentansprüche

1. Rost für Verbrennungsofen von Müllverbrennungsanlagen, mit dachziegelartig angeordneten Reihen von seitlich gespannten Roststäben, die reihenweise von einem Roststabträger geführt werden, bei dem seitlich des Verbrennungsofens außerhalb eines Feuerraumes (21) hydraulische, einzeln steuerbare Spanneinrichtungen (1, 2, 22-27) für die Roststäbe jeder Reihe (6, 7) angeordnet sind und eine mehreren hintereinander liegenden Roststabreihen gemeinsame Gegendruckplatte (10, 16) zugeordnet ist, über die die Gegendruckkräfte in die Roststabträger (17) abgeleitet werden.

2. Rost nach Anspruch 1, gekennzeichnet durch je zwei feststehende Roststabreihen (6) verbindende Druckplatten (5).

3. Rost nach einem der Ansprüche 1 und 2, dadurch gekennzeichnet, daß eine hydraulische Spanneinrichtung (1, 2, 22-27) wahlweise auf jeder Seite einer Roststabreihe (6, 7) oder auf jeder Seite für eine bewegliche (7) und eine feststehende (6) Roststabreihe, die mit einem Quergestänge (22, 26) gekoppelt sind oder auf einer Seite für eine bewegliche (7) und eine feststehende (6) Roststabreihe, die mit der Gegenseite durch einen Verbinder (27) gekoppelt ist.

4. Rost nach einem der Ansprüche 1 und 2, gekennzeichnet durch eine Meßeinrichtung (18) für die Bewegung der Roststäbe (6, 7).

5. Rost nach einem der Ansprüche 1 und 2, dadurch gekennzeichnet, daß die Roststäbe (6, 7) von der Spanneinrichtung (1, 2, 22-27) zyklisch aneinander gepreßt und entlastet werden.

6. Rost nach Anspruch 5, dadurch gekennzeichnet, daß die Roststäbe (6, 7) in einer Stillstandsphase gepreßt werden.

## Claims

1. Grating for combustion furnaces of refuse incinerators, having rows of laterally tensioned grating bars, which rows are disposed in the manner of roofing tiles, said grating bars being guided in rows by a grating bar support, wherein hydraulic, individually controllable tensioning means (1, 2, 22-27) for tensioning the grating bars of each row (6, 7) are disposed laterally of the combustion furnace externally of a combustion chamber (21), and a counter-pressure plate (10, 16) is provided, which plate is common to a plurality of rows of grating bars lying one behind the other and via which plate the counter-pressure forces are diverted into the grating bar support (17).

2. Grating according to claim 1, characterised by pressure plates (5), which each connect two stationary rows of grating bars (6).

3. Grating according to one of claims 1 and 2, characterised in that a hydraulic tensioning means (1, 2, 22-27) is selectively provided on each side of a row of grating bars (6, 7) or on each side for a displaceable row of grating bars (7) and a stationary row of grating bars (6), which are connected to a transverse linkage (22, 26), or provided on one side for a displaceable row of grating bars (7) and a stationary row of grating bars (6), which side is connected to the opposite side by means of a connector (27).

4. Grating according to one of claims 1 and 2, characterised by a measuring means (18) for measuring the movement of the grating bars (6, 7).

5. Grating according to one of claims 1 and 2, characterised in that the grating bars (6, 7) are cyclically pressed and relieved by the tensioning means (1, 2, 22-27).

6. Grating according to claim 5, characterised in that the grating bars (6, 7) are pressed in a shutdown phase.

## Revendications

1. Grille pour four d'installations d'incinération de déchets, formée de rangées, disposées à la manière de tuiles, de barreaux qui sont serrés latéralement et qui sont guidés par rangées par un support de barreau, pour laquelle des dispositifs de serrage hydrauliques (1, 2, 22-27) aptes à être commandés individuellement sont disposés pour les barreaux de chaque rangée (6, 7) sur le côté du four d'incinération, à l'extérieur d'un foyer (21), et il est prévu une plaque de contre-pression (10, 16) commune à plusieurs rangées de barreaux placées les unes derrière les autres, par l'intermédiaire de laquelle les forces de contre-pression sont déviées dans les supports de barreaux (17).

2. Grille selon la revendication 1, caractérisée par des plaques de pression (5) reliant chacune deux rangées de barreaux fixes (6).

3. Grille selon l'une des revendications 1 et 2, caractérisée en ce qu'un dispositif de serrage hydraulique (1, 2, 22-27) est disposé au choix de chaque côté d'une rangée de barreaux (6, 7) ou de chaque côté, pour une rangée mobile (7) et une rangée fixe (6) qui sont accouplées à l'aide d'une tringlerie transversale (22, 26), ou d'un seul côté, pour une rangée mobile (7) et une rangée fixe (6), qui est relié au côté opposé par un élément de liaison (27).

4. Grille selon l'une des revendications 1 et 2, caractérisée par un dispositif de mesure (18) pour le déplacement des barreaux (6, 7).

5. Grille selon l'une des revendications 1 et 2, caractérisée en ce que les barreaux (6, 7) sont pressés l'un contre l'autre et déchargés de façon cyclique par le dispositif de serrage (1, 2, 22-27).

6. Grille selon la revendication 5, caractérisée en ce que les barreaux (6, 7) sont pressés lors d'une phase d'arrêt.
